# EUROPÄISCHE PATENTSCHRIFT

(11) **EP 1 194 053 B1**
(45) Veröffentlichungstag und Bekanntmachung des Hinweises auf die Patenterteilung: **26.11.2003**
(21) Anmeldenummer: 00925020.0
(22) Anmeldetag: 23.05.2000
(51) Int. Cl.: A46B 5/00, A46B 15/00

(54) **ZAHNBÜRSTE**
TOOTHBRUSH
BROSSE A DENTS

(30) Priorität: 15.07.1999 DE 29912420 U
(43) Veröffentlichungstag der Anmeldung: 10.04.2002
(73) Patentinhaber: Trisa Holding AG, 6234 Triengen (CH)
(72) Erfinder: GROSS, Peter, CH-6204 Sempach (CH); PFENNIGER, Philipp, CH-6234 Triengen (CH)
(74) Vertreter: Patentanwälte Schaad, Balass, Menzl & Partner AG
(86) Internationale Anmeldenummer: CH0000290
(87) Internationale Veröffentlichungsnummer: WO01005270

(56) Entgegenhaltungen:
- DE-C- 909 688
- DE-U- 9 309 004
- GB-A- 2 230 942
- GB-A- 2 329 110
- US-A- 1 364 188
- US-A- 4 961 717
- US-A- 4 987 910
- US-A- 5 755 020

## Beschreibung

Die Erfindung betrifft eine Zahnbürste gemäss dem Oberbegriff des Anspruches 1.

Auf dem Markt sind Zahnbürsten in verschiedensten Ausgestaltungen erhältlich. Bei der Wahl einer Zahnbürste spielt ihre ästhetische Wirkung oft eine wesentliche Rolle. Insbesondere bei Kinderzahnbürsten sind Design und Farbe von wesentlicher Bedeutung und eine witzige Ausgestaltung steigert die Freude an der Zahnreinigung. Dabei sollen Zahnbürsten als ein Massenartikel möglichst kostengünstig hergestellt werden können.

Der vorliegenden Erfindung liegt die Aufgabe zugrunde, eine Zahnbürste zu schaffen, die atraktive Gestaltungsmöglichkeiten bietet und dennoch kostengünstig herstellbar ist.

Diese Aufgabe wird erfindungsgemäss durch eine Zahnbürste mit den Merkmalen des Anspruches 1 gelöst.

Bevorzugte Weiterausgestaltungen der erfindungsgemässen Zahnbürste bilden den Gegenstand der abhängigen Ansprüche.

Die Erfindung wird im folgenden anhand der Zeichnung näher erläutert.

Es zeigen:
- Fig. 1: eine Zahnbürste in Seitenansicht;
- Fig. 2: die Zahnbürste nach Fig. 1 in Draufsicht;
- Fig. 3: die Zahnbürste nach Fig. 1 in Untersicht, wobei ein Verschlussteil zum Verschliessen eines Handgriff-Hohlraumes vom übrigen Zahnbürstenteil getrennt dargestellt ist;
- Fig. 4 bis 10: verschiedene Ausführungsbeispiele von in den Handgriff-Hohlraum einsetzbaren Mitteln zum Erzielen einer ästhetischen Wirkung;
- Fig. 11a: in Draufsicht eine zweite Ausführungsform eines Verschlussteiles zum Verschliessen des Handgriff-Hohlraumes, mit einem integrierten Aufstellelement;
- Fig. 11b: den Verschlussteil nach Fig. 11a in Frontansicht;
- Fig. 11c: den Verschlussteil nach Fig. 11a in Seitenansicht;
- Fig. 12a: in Draufsicht ein anderes, mit einem Verschlussteil verbindbares Aufstellelement;
- Fig. 12b: das Aufstellelement nach Fig. 12a in Frontansicht;
- Fig. 12c: das Aufstellelement nach Fig. 12a in Seitenansicht;
- Fig. 13a: in Draufsicht ein weiteres, mit einem Verschlussteil verbindbares Aufstellelement;
- Fig. 13b: das Aufstellelement nach Fig. 13a in Frontansicht;
- Fig. 13c: das Aufstellelement nach Fig. 13a in Seitenansicht;
- Fig. 14a: in Draufsicht eine dritte Ausführungsform eines Verschlussteiles zum Verschliessen des Handgriff-Hohlraumes, mit einem integrierten Aufstellelement;
- Fig. 14b: den Verschlussteil nach Fig. 14a in Frontansicht;
- Fig. 14c: den Verschlussteil nach Fig. 14a in Seitenansicht;
- Fig. 15: im vergrösserten Massstab und im Teilschnitt die Zahnbürste nach Fig. 1 bis 3, wobei eine vierte Ausführungsform eines Verschlussteiles zum Verschliessen eines Handgriff-Hohlraumes vom übrigen Zahnbürstenteil getrennt dargestellt ist;
- Fig. 15a: den Verschlussteil nach Fig. 15 im Längsschnitt;
- Fig. 15b: einen Halterteil für eine im Handgriff-Hohlraum der Zahnbürste nach Fig. 15 untergebrachte Ampulle in Pfeilrichtung A gesehen;
- Fig. 16a: im vergrösserten Massstab und in Seitenansicht ein weiteres Ausführungsbeispiel eines Verschlussteiles; und
- Fig. 16b: den Verschlussteil nach Fig. 16a im Längsschnitt.

In Fig. 1 bis 3 ist eine Handzahnbürste 1 dargestellt, die einen vorderen borstentragenden Kopfteil 2 und einen hinteren Handgriff 3 aufweist. Die in der Zeichnung nicht dargestellten Borsten bzw. Borstenbüschel werden in einer an sich bekannten Weise in den dafür vorgesehenen Vertiefungen 4 des Kopfteils 2 verankert. Die Längsachse der Zahnbürste 1 ist in Fig. 1 bis 3 mit L bezeichnet. Der Handgriff 3 ist über mindestens einen Teil seiner Länge mit einer im wesentlichen zylindrischen, sich in Längsrichtung der Zahnbürste 1 erstreckenden Aussparung 5 versehen, durch welche ein Hohlraum 7 im Handgriff 3 gebildet ist. Die Aussparung 5 ist nach hinten offen. Zum Verschliessen des Hohlraumes 7 ist ein insbesondere aus Fig. 3 ersichtlicher Verschlussteil 8 vorgesehen, der von hinten mit seinem Absatzteil 8a in die Aussparung 5 einsetzbar ist und mit dem Handgriff 3 verbunden wird. Dabei kann es sich um eine lösbare Verbindung beider Teile (beispielsweise Schnappverbindung, Schraubverbindung, Bajonettverbindung etc.) oder eine unlösbare Verbindung (Schweissverbindung einschliesslich Verbindung mittels Hochfrequenzschweissens, Klebverbindung, unlösbare Schnappverbindung etc.) handeln. Der Zweck des verschliessbaren Hohlraumes 7 wird weiter unten beschrieben.

Der Handgriff 3 und der Kopfteil 2 werden mit Vorteil in einem Mehrkomponenten-Spritzgiessverfahren hergestellt, wobei für den Handgriff 3 eine zumindest teilweise transparente Materialkomponente verwendet wird. Es kann sich dabei beispielsweise um Styrol-Acryl-Nitril (SAN) handeln. Im Prinzip könnte auch der Kopfteil 2 aus diesem Material bestehen, d.h. die beiden Zahnbürstenteile 2, 3 könnten in einem Einkomponeneten- Sprizgiessverfahren aus dem transparenten Material angefertigt werden. Eine solche Zahnbürste wäre besonders kostengünstig, da der Kunststoff SAN billig ist. Vorzugsweise wird jedoch für den vorderen borstentragenden Kopfteil 2 ein anderes, gegen aggressive Substanzen der Zahnputzmittel (z.B. Pfefferminzöl) beständigeres Material als SAN gewählt, beispielsweise Polypropylen (PP). Da sich diese zwei Materialien während des Spritzgiessens miteinander nicht verbinden, werden die beiden Zahnbürstenteile 2, 3 vorzugsweise an ihren Berührungsflächen mit ineinandergreifenden Teilen (Vorsprung/Ausnehmung) versehen, so dass die beiden Kunststoffteile beim Spritzgiessen in eine formschlüssige Verbindung gebracht werden. Eine solche Verbindung ist in Fig. 1 bis 3 angedeutet und mit 10 bezeichnet. Es wäre allerdings auch eine kraftschlüssige Verbindung der beiden Kunststoffteile z.B. in der Art einer Schrumpfverbindung denkbar.

Sowohl der Handgriff 3, als auch der Kopfteil 2 können aus weiteren Materialkomponenten bestehende Teile aufweisen, die zur Verbesserung der ästhetischen Wirkung und/oder der Griffigkeit beitragen. So ist z.B. der Handgriff 3 mit einer aus Fig. 1 und 2 ersichtlichen Vertiefung 12 für eine Daumenauflage 11 versehen, die aus einem elastisch nachgiebigen Material, beispielsweise einem thermoplastischen Elastomer (TPE) besteht.

Die Aussparung 5 bzw. der Hohlraum 7 des Handgriffes 3 wird durch Umspritzen eines Kerns und eine Aushöhlung desselben angefertigt.

Im mittels des Verschlussteils 8 verschliessbaren Hohlraum 7 können verschiedene Mittel zum Erzielen einer ästhetischen Wirkung untergebracht werden, wie nun im folgenden beschrieben wird.

Der Hohlraum 7 kann direkt mit Verzierungs- oder Spielgegenständen wie z.B. verschiedenen Figuren, Schneeflocken, glänzenden Teilchen etc. gefüllt werden. Es kann auch eine Flüssigkeit direkt in den Hohlraum 7 eingefüllt werden. Diese kann auch Schwebegegenstände beinhalten. Auch eine Pulver- oder Sandfüllung ist möglich. Im Hohlraum 7 können auch Hologrammfolien oder selbstleuchtende bzw. lumineszierende Teile untergebracht werden.

In den Hohlraum 7 kann aber auch eine in Fig. 4 dargestellte, vorzugsweise bunt bedruckte Rolle 14 z.B. aus Karton oder Kunststoff eingesetzt werden. Fig. 5 stellt eine in den Hohlraum 7 einsetzbare, mit einer Folie beklebte Rolle 15 dar. Es kann aber auch ein bedruckter Folienabschnitt zusammengerollt direkt in den Hohlraum 7 eingeschoben werden. Dieser kann auch zumindest teilweise transparent oder transluzent sein, so dass beim Betrachten eine Tiefenwirkung bzw. der Eindruck eines dreidimensionalen Bildes entsteht.

Eine weitere Möglichkeit besteht darin, die Rollen 14, 15 bzw. den Folienabschnitt so zu gestalten, dass ein Effekt von beweglichen Bildern (Wackelbild) erreicht wird. Die lentikulare Erzeugung derartiger Bewegungsbilder ist in der EP-Patentanmeldung Nr. 99 118 775.8 beschrieben.

Ferner ist es auch möglich, die Rollen 14, 15 mit Löchern bzw. Ausnehmungen zu versehen, durch welche eine Bedruckung (Abbildung, Schrift) im gegenüberliegenden Bereich der Innenwand der Rollen 14, 15 sichtbar wird und dabei eine Tiefenwirkung erzielt wird. Auch der Folienabschnitt kann derartige Löcher aufweisen, durch welche die gegenüberliegende Bedruckung mit einem Tiefeneffekt betrachtet werden kann. Auch auf diese Art und Weise kann beim Betrachten der Eindruck eines dreidimensionalen Bildes entstehen.

Es ist auch möglich, verschiedentlich gefüllte Ampullen in den Hohlraum 7 einzusetzen, wie die in Fig. 6 bis 10 dargestellten Beispiele zeigen. So enthält die in Fig. 6 dargestellte Ampulle 16 eine Flüssigkeit mit schwebenden Gegenständen, die Ampulle 17 nach Fig. 7 lose Gegenstände, und die Ampulle 18 nach Fig. 8 lediglich eine Flüssigkeit. Die Ampulle 19 nach Fig. 9 ist mit einem feinkörnigen Material (Pulver, Sand) gefüllt. Auch eine Gasfüllung wäre möglich. Fig. 10 zeigt eine bedruckte Ampulle 20. Die Ampulle könnte auch mit einer Folie beklebt sein. Auch die bereits erwähnten Hologrammfolien oder selbstleuchtenden bzw. lumineszierenden Teile könnten im Innern einer Ampulle untergebracht und mit dieser in den Hohlraum 7 eingesetzt werden.

Bei einer lösbaren Verbindung des Verschlussteiles 8 mit dem Handgriff 3 kann der Hohlrauminhalt ausgewechselt werden. Insbesondere die vorstehend erwähnten Rollen 14, 15 oder die verschiedenen Ampullen 16 bis 20 können leicht ausgetauscht werden, was einen raschen Designwechsel ermöglicht. Es können zumindest teilweise transparente Handgriffe unterschiedlicher Aussenform mit der im wesentlichen zylinderförmigen Aussparung 5 ausgestattet und beispielsweise mit den Rollen 14, 15 oder den Ampullen 16 bis 20 gefüllt werden. Ausser oder statt ästhetisch wirkender Mittel könten auch Nutzgegenstände wie Zahnstocher, auswechselbare Ampullen mit Mundwasser oder Zahnpasta im Hohlraum 7 untergebracht werden.

Statt dem in Fig. 1 bis 3 dargestellten kappenförmigen Verschlussteil 8 kann ein aus Fig. 11a bis 11c ersichtlicher, mit einem spiralförmigen Aufstellelement 23 versehener Verschlussteil 22 zum Verschliessen des Hohlraumes 7 verwendet werden, mit dem die Zahnbürste auf eine Unterlage aufgestellt werden kann. Statt des spiralförmigen Aufstellelementes 23 könnte der Verschlussteil auch mit einem sonnenähnlichen Aufstellelement 24 nach Fig. 12a bis 12c oder einem sternförmigen Aufstellelement 25 nach Fig. 13a bis 13c versehen sein. Die Aufstellelemente 24, 25 sind jeweils mit einer Vertiefung 26 ausgestattet, die für eine feste Verbindung mit einer nicht dargestellten Verschlusskappe vorgesehen ist.

Eine weiterere Ausführungsform eines möglichen Verschlussteiles 27 ist in Fig. 14a bis 14c dargestellt. Dieser mit seinem Absatzteil 27a in die Aussparung 5 einsetzbare und mit dem Handgriff entweder lösbar oder unlösbar verbindbare Verschlussteil 27 weist einen sternförmigen Aufstellteil 28 auf.

Selbstverständlich könnten die Aufstellteile 24, 25 oder 28 auch eine andere Grundrissform aufweisen.

Der Handgriff 3 der Zahnbürste 1' nach Fig. 15 ist mit einer sich im vorderen Bereich der Aussparung 5 befindenden Halterung 31 für den sich im Hohlraum 7 befindlichen Einsatz, beispielsweise die Ampulle 30, ausgestattet. Die Halterung 31 weist einen aus Fig. 15b ersichtlichen ringförmigen Teil 31a aus einem elastisch nachgiebigen Material auf, der mit einer Anzahl von sich in Längsrichtung der Zahnbürste 1' erstreckenden, nach hinten gerichteten und kreisförmig angeordneten Zungen 31b versehen ist. Beispielsweise kann die Halterung 31 gleich wie der Kopfteil 2 aus Polypropylen (PP) bestehen und im gleichen Schritt mit diesem gespritzt werden (der dafür vorhandene Verbindungskanal ist in Fig. 15 mit 32 bezeichnet). Auch der Verschlussteil 8' ist mit einer Anzahl von sich in Längsrichtung der Zahnbürste 1' erstreckenden, kreisförmig angeordneten Zungen 35 versehen, die nach vorne gerichtet sind. Beim Verschliessen des Hohlraumes 7 wird die Ampulle 30 zwischen die elastisch nachgebenden Zungen 31b einerseits und die ebenfalls elastisch nachgebenden Zungen 35 anderseits gedrückt und von diesen sowohl radial, als auch axial in ihrer Lage gehalten.

Auch der in Fig. 16a, 16b dargestellte Verschlussteil 37 ist mit den vorstehend erwähnten Zungen 35 zur Halterung des Hohlraum-Einsatzes versehen. Dieser Verschlussteil 37 ist einstückig mit einem Aufstellteil 38 ausgebildet, der mit einer zur Längsachse L rechtwinkligen, ebenen Standfläche 39 zum aufrechten Aufstellen der Zahnbürste ausgestattet ist. Die Standfläche 39 ist gegebenenfalls ringförmig ausgestaltet. Der Verschlussteil 37 wird mit seinem Absatzteil 37a in die Handgriff-Aussparung 5 der Zahnbürste eingesetzt und dabei mit seinem Aufsteckrand 37b auf den Handgriff 3 aufgeschnappt.

Zum aufrechten Aufstellen der Zahnbürste könnte auch ein Verschlussteil mit einem hinten abgerundeten Aufstellteil und mit einem integrierten Gewicht zum Erzeugen eines "Steh-auf-Effektes" verwendet werden.

Als Material für den transparenten Handgriff 3 kann neben dem bereits erwähnten SAN auch beispielsweise Polystyrene oder Polyester verwendet werden.

Die Verschlussteile 8 bzw. 8' bzw. 22 bzw. 27 bzw. 37 werden insbesondere bei einer lösbaren Verbindungsart mit dem Handgriff 3 vorzugsweise aus einem thermoplastischen Elastomer (TPE) angefertigt, wodurch eine gute Dichtwirkung erzielt wird.

Statt den Handgriff-Hohlraum von hinten beispielsweise mit einer Ampulle zu füllen wäre es auch möglich, die Ampulle durch Umspritzen mit dem transparenten Material im Handgriff einzubetten. Allerdings wäre dann ein Auswechseln des Hohlrauminhaltes nicht mehr möglich.

## Patentansprüche

1. Zahnbürste mit einem borstentragenden vorderen Kopfteil (2) und mit einem Handgriff (3), die in einem Ein- oder Mehrkomponenten-Spritzgiessverfahren hergestellt ist, wobei der Handgriff (3) über mindestens einen Teil seiner Länge einen sich in Längsrichtung der Zahnbürste erstreckenden, im wesentlichen zylindrischen und verschlossenen Hohlraum (7) aufweist, zumindest der den Hohlraum (7) umschliessende Teil des Handgriffes (3) aus einem wenigstens teilweise transparenten Material besteht, und im verschlossenen Hohlraum (7) ästhetisch wirkende Mittel untergebracht sind, **dadurch gekennzeichnet, dass** die Mittel durch einen eine im wesentlichen zylindrische Aussenform aufweisenden oder zu einer Rolle zusammengerollten, bedruckten oder mit einer Folie beklebten oder aus einer Folie bestehenden Gegenstand (14; 15; 20) gebildet sind.

2. Zahnbürste nach Anspruch 1, **dadurch gekennzeichnet, dass** der Hohlraum (7) von hinten mittels eines mit dem Handgriff (3) an dessen hinterem Ende unlösbar verbindbaren Verschlussteiles (8; 8'; 22; 27) verschlossen gehalten wird.

3. Zahnbürste nach Anspruch 1, **dadurch gekennzeichnet, dass** zum wahlweisen Füllen des Hohlraumes (7) der Hohlraum (7) von hinten mittels eines mit dem Handgriff (3) an dessen hinterem Ende lösbar verbindbaren Verschlussteiles (8; 8'; 22; 27; 37) verschliessbar ist.

4. Zahnbürste nach einem der Ansprüche 1 bis 3, **dadurch gekennzeichnet, dass** der Gegenstand durch eine bedruckte oder mit einer Folie beklebte Rolle (14; 15) vorzugsweise aus Kunststoff oder Karton gebildet ist.

5. Zahnbürste nach einem der Ansprüche 1 bis 3, **dadurch gekennzeichnet, dass** der Gegenstand durch einen an der Hohlrauminnenwand anliegenden, bedruckten und mindestens teilweise transparenten oder transluzenten Folienabschnitt gebildet ist.

6. Zahnbürste nach einem der Ansprüche 1 bis 3, **dadurch gekennzeichnet, dass** der Gegenstand durch eine bedruckte oder mit einer Folie beklebte Ampulle (20) gebildet ist.

7. Zahnbürste nach einem der Ansprüche 1 bis 6, **dadurch gekennzeichnet, dass** der Gegenstand selbstleuchtende bzw. lumineszierende Teile umfasst.

8. Zahnbürste nach einem der Ansprüche 1 bis 6, **dadurch gekennzeichnet, dass** der Gegenstand Hologrammfolien umfasst.

9. Zahnbürste nach Anspruch 6, **dadurch gekennzeichnet, dass** die Ampulle (20) im Hohlraum (7) durch eine Halterung (31, 35) in ihrer Lage gehalten wird.

10. Zahnbürste nach Anspruch 9, **dadurch gekennzeichnet, dass** die Halterung (31, 35) im vorderen Bereich des Handgriff-Hohlraumes (7) angeordnete, sich in Längsrichtung der Zahnbürste erstreckende, nach hinten gerichtete Zungen (31b) aus einem elastisch nachgiebigen Material umfasst, die kreisförmig angeordnet sind, wobei die Ampulle (20) beim verschliessen des Hohlraumes (7) mit dem Verschlussteil (8'; 38) zwischen diesen Zungen (31b) und ebenfalls kreisförmig angeordneten, sich in Längsrichtung der Zahnbürste erstreckenden, aus einem elastisch nachgiebigen Material bestehenden und nach vorne gerichteten Zungen (35) des Verschlussteils (8'; 38) in ihrer Lage gehalten wird.

11. Zahnbürste nacheinem der Ansprüche 2 bis 10, **dadurch gekennzeichnet, dass** der Verschlussteil (22; 27; 37) mit einem Aufstellteil (23; 24; 25; 28; 38) zum Aufstellen der Zahnbürste (1) auf einer Unterlage versehen ist.

12. Zahnbürste nach Anspruch 11, **dadurch gekennzeichnet, dass** der Aufstellteil (38) eine zur Verschlussteil- bzw. Zahnbürstenlängsachse (L) rechtwinklige, ebene Standfläche (39) aufweist.

13. Zahnbürste nach einem der Ansprüche 2 bis 12, **dadurch gekennzeichnet, dass** der verschlussteil aus einem thermoplastischen Elastomer (TPE) hergestellt ist.

14. Zahnbürste nach Anspruch 2, **dadurch gekennzeichnet, dass** die Verbindung des Verschlussteiles (8; 8'; 22; 27) mit dem Handgriff (3) durch Schweissen, vorzugsweise Hochfrequenzschweissen, oder Kleben, oder eine unlösbare Schnappverbindung erfolgt.

15. Zahnbürste nach Anspruch 3, **dadurch gekennzeichnet, dass** die Verbindung des Verschlussteiles (8; 8'; 22; 27; 37) mit dem Handgriff (3) durch eine lösbare Schnappverbindung, oder eine Schraubverbindung, oder eine Bajonettverbindung erfolgt.

## Claims

1. Toothbrush which has a bristle-carrying front head part (2) and a handle (3) and is produced by conventional or multi-component injection moulding, the handle (3), over at least part of its length, having an essentially cylindrical and closed cavity (7) extending in the longitudinal direction of the toothbrush, at least that part of the handle (3) which encloses the cavity (7) consisting of an at least partially transparent material, and means with an aesthetic effect being accommodated in the closed cavity (7), **characterized in that** the means are formed by an article (14; 15; 20) which is of an essentially cylindrical outer shape or is rolled together to form a roll, has printing on it or has a film adhesively bonded to it or comprises a film.

2. Toothbrush according to Claim 1, **characterized in that** the cavity (7) is kept closed from the rear by means of a closure part (8; 8'; 22; 27) which can be connected non-releasably to the handle (3) at the rear end of the latter.

3. Toothbrush according to Claim 1, **characterized in that**, for optionally filling the cavity (7), the cavity (7) can be closed from the rear by means of a closure part (8; 8'; 22; 27; 37) which can be connected releasably to the handle (3) at the rear end of the latter.

4. Toothbrush according to one of Claims 1 to 3, **characterized in that** the article is formed by a roll (14; 15), preferably made of plastic or cardboard, which has printing on it or has a film adhesively bonded to it.

5. Toothbrush according to one of Claims 1 to 3, **characterized in that** the article is formed by an at least partially transparent or translucent section of film which butts against the inner wall of the cavity and has printing on it.

6. Toothbrush according to one of Claims 1 to 3, **characterized in that** the article is formed by an ampoule (20) which has printing on it or has a film adhesively bonded to it.

7. Toothbrush according to one of Claims 1 to 6, **characterized in that** the article comprises self-luminous and luminescent parts, respectively.

8. Toothbrush according to one of Claims 1 to 6, **characterized in that** the article comprises hologram foils.

9. Toothbrush according to Claim 6, **characterized in that** the ampoule (20) is kept in its position in the cavity (7) by a securing means (31, 35).

10. Toothbrush according to Claim 9, **characterized in that** the securing means (31, 35) comprises rearwardly directed tongues (31b) which are arranged in the front region of the handle cavity (7), extend in the longitudinal direction of the toothbrush, are made of an elastically compliant material and are arranged in the form of a circle, it being the case that, when the cavity (7) is closed by the closure part (8'; 38), the ampoule (20) is kept in its position between said tongues (31b) and forwardly directed tongues (35) of the closure part (8'; 38), which are likewise arranged in the form of a circle, extend in the longitudinal direction of the toothbrush and consist of an elastically compliant material.

11. Toothbrush according to one of Claims 2 to 10, **characterized in that** the closure part (22; 27; 37) is provided with a positioning part (23; 24; 25; 28; 38) for positioning the toothbrush (1) on an underlying surface.

12. Toothbrush according to Claim 11, **characterized in that** the positioning part (38) has a planar standing surface (39) at right angles to the longitudinal axis (L) of the toothbrush and closure part, respectively.

13. Toothbrush according to one of Claims 2 to 12, **characterized in that** the closure part is produced from a thermoplastic elastomer (TPE).

14. Toothbrush according to Claim 2, **characterized in that** the closure part (8; 8'; 22; 27) is connected to the handle (3) by welding, preferably high-frequency welding, or adhesive bonding or a non-releasable snap-in connection.

15. Toothbrush according to Claim 3, **characterized in that** the closure part (8; 8' ; 22; 27; 37) is connected to the handle (3) by a releasable snap-in connection or a screw connection or a bayonet connection.

## Revendications

1. Brosse à dents comprenant une partie de tête avant (2) portant des poils et un manche (3), qui est fabriquée par moulage par injection à un ou à plusieurs composants, le manche (3) présentant sur au moins une partie de sa longueur un espace creux (7) fermé essentiellement cylindrique s'étendant dans la direction longitudinale de la brosse à dents, au moins la partie du manche (3) entourant l'espace creux (7) étant constituée d'une matière au moins en partie transparente, et des moyens à effet esthétique étant logés dans l'espace creux fermé (7), **caractérisée en ce que** les moyens sont formés par un objet (14 ; 15 ; 20) présentant une forme extérieure essentiellement cylindrique ou enroulé en un rouleau, imprimé ou contrecollé avec une feuille ou constitué d'une feuille.

2. Brosse à dents suivant la revendication 1 , **caractérisée en ce que** l'espace creux (7) est maintenu obturé de l'arrière au moyen d'un élément d'obturation (8 ; 8' ; 22 ; 27) pouvant être relié au manche (3) de façon inamovible à l'extrémité arrière de ce dernier.

3. Brosse à dents suivant la revendication 1, **caractérisée en ce que**, pour le remplissage sélectif de l'espace creux (7), l'espace creux (7) peut être obturé de l'arrière au moyen d'un élément d'obturation (8 ; 8' ; 22 ; 27 ; 37) pouvant être relié au manche (3) de façon amovible à l'extrémité arrière de ce dernier.

4. Brosse à dents suivant l'une des revendications 1 à 3, **caractérisée en ce que** l'objet est formé par un rouleau imprimé ou contrecollé avec une feuille (14 ; 15), de préférence en matière plastique ou en carton.

5. Brosse à dents suivant l'une des revendications 1 à 3, **caractérisée en ce que** l'objet est formé par une section de feuille imprimée et au moins en partie transparente ou translucide s'appliquant sur la paroi intérieure de l'espace creux.

6. Brosse à dents suivant l'une des revendications 1 à 3, **caractérisée en ce que** l'objet est formé par une ampoule (20) imprimée ou contrecollée avec une feuille.

7. Brosse à dents suivant l'une des revendications 1 à 6, **caractérisée en ce que** l'objet comprend des éléments autolumineux ou luminescents.

8. Brosse à dents suivant l'une des revendications 1 à 6, **caractérisée en ce que** l'objet comprend des films holographiques.

9. Brosse à dents suivant la revendication 6, **caractérisée en ce que** l'ampoule (20) est maintenue dans sa position dans l'espace creux (7) par une fixation (31, 35).

10. Brosse à dents suivant la revendication 9, **caractérisée en ce que** la fixation (31, 35) comprend des languettes (31b) en une matière élastique flexible dirigées vers l'arrière, agencées dans la zone avant de l'espace creux (7) du manche, s'étendant dans la direction longitudinale de la brosse à dents, qui sont agencées en cercle, l'ampoule (20), lors de l'obturation de l'espace creux (7) par l'élément d'obturation (8' ; 38), étant maintenue dans sa position entre ces languettes (31b) et des languettes (35) de l'élément d'obturation (8' ; 38) également agencées en cercle, s'étendant dans la direction longitudinale de la brosse à dents, constituées d'une matière élastique flexible et dirigées vers l'avant.

11. Brosse à dents suivant l'une des revendications 2 à 10, **caractérisé en ce que** l'élément d'obturation (22 ; 27 ; 37) est muni d'un élément de pose (23 ; 24 ; 25 ; 28 ; 38) pour la pose de la brosse à dents (1) sur un support.

12. Brosse à dents suivant la revendication 11 , **caractérisée en ce que** l'élément de pose (38) présente une surface d'appui plane (39) perpendiculaire à l'axe longitudinal (L) de l'élément d'obturation ou de la brosse à dents.

13. Brosse à dents suivant l'une des revendications 2 à 12, **caractérisée en ce que** l'élément d'obturation est constitué d'un élastomère thermoplastique (ETP).

14. Brosse à dents suivant la revendication 2, **caractérisée en ce que** la liaison de l'élément d'obturation (8 ; 8' ; 22 ; 27) au manche (3) est réalisée par soudage, de préférence soudage à haute fréquence, ou collage, ou par une liaison à encliquetage inamovible.

15. Brosse à dents suivant la revendication 3, **caractérisée en ce que** la liaison de l'élément d'obturation (8 ; 8' ; 22 ; 27 ; 37) au manche (3) est réalisée par une liaison à encliquetage amovible, ou une liaison vissée, ou une liaison à baïonnette.
